# EUROPÄISCHE PATENTSCHRIFT

(11) **EP 1 460 177 B1**
(45) Veröffentlichungstag und Bekanntmachung des Hinweises auf die Patenterteilung: **04.08.2010**
(21) Anmeldenummer: 04006182.2
(22) Anmeldetag: 16.03.2004
(51) Int. Cl.: E01C 11/10

(54) **Belag, bestehend aus einzelnen Platten aus mineralischem Material**
Surfacing of slabs made of mineral material
Revêtement constitué de dalles en matière minérale

(30) Priorität: 18.03.2003 DE 10311894
(43) Veröffentlichungstag der Anmeldung: 22.09.2004
(73) Patentinhaber: Franken-Schotter GmbH & Co. KG, 91757 Treuchtlingen-Dietfurt (DE)
(72) Erfinder: Tratz, Karl, 85131 Pollenfeld (DE)
(74) Vertreter: Witzany, Manfred

(56) Entgegenhaltungen:
- EP-A- 0 166 719
- DE-A1- 10 019 986
- FR-A- 2 751 004

## Beschreibung

Die Erfindung betrifft einen Belag gemäß dem Oberbegriff des Patentanspruchs 1.

Aus der DE-A-100 19 986 ist ein Bodenbelag für den Außenbereich, bestehend aus einzelnen Platten, bekannt, die auf einem Kies- oder Sandbett aufliegen. Zwischen Stirnseiten dieser Platten sind Fugen vorgesehen, in die ein Füllstoff eingebracht ist. Diese Fugen erlauben, geringe Maßtoleranzen der Platten sowie Ausdehnungen durch Temperaturschwankungen auszugleichen. Als Füllmaterial werden Fugenmörtel, Sand und Zement, bituminöse Massen und porige Mineralstoffgemische vorgeschlagen. Diese bekannten Fugenfüllstoffe müssen nach dem Verlegen der Platten gesondert in die Fugen eingebracht werden. Daneben ist bekannt, Fugen mit losem Splitt bzw. Sand aufzufüllen. Dies hat den Nachteil, daß das Füllmaterial mit der Zeit verloren geht. Außerdem kann Gras bzw. Moos leicht durch die Fugen durchwachsen.

Aus der FR-A-2751004 ist ein weiterer Bodenbelag bekannt, der von Platten gebildet ist. Diese Platten weisen stirnseitige Nuten auf, in die T-förmige Abstandshalter eindringen können. Diese Abstandshalter legen die Fugenbreite in engen Toleranzen fest und bestehen aus einem elastischen Material. Oberhalb der Abstandshalter wird die Fuge mit Sand verfüllt.

Aus der DE-A-101 61 482 ist ein gattungsgemäßes Bodenbelagselement bekannt, welches von einer Kunststoffleiste gebildet ist. Diese Kunststoffleiste wird an Bodenplatten angespritzt oder angeklebt und anschließend zusammen mit diesen verlegt.

Der Erfindung liegt die Aufgabe zugrunde, einen Belag der eingangs genannten Art zu schaffen, der einfach zu verlegen ist und die Fugen dauerhaft und optisch ansprechend verschließt.

Diese Aufgabe wird erfindungsgemäß mit den Merkmalen des Patentanspruchs 1 gelöst.

Der Belag gemäß Anspruch 1 besteht aus einzelnen Platten aus mineralischem Material, insbesondere Stein, Kunststein, Beton, Betonwerkstein oder Keramik. Dieser Belag kann sowohl als Bodenbelag als auch als Wandbelag eingesetzt werden. Um die Platten leicht in ihrem Kies- bzw. Mörtelbett oder auf Stelzlagern verlegen zu können, sind zwischen den Stirnseiten der Platten Fugen vorgesehen. Diese Fugen erlauben einen einfachen Ausgleich unterschiedlicher Plattenabmessungen sowie einen Ausgleich von Wärmeausdehnungen der Platten bei Temperaturschwankungen.

Um zu verhindern, daß sich in den Fugen Schmutz ansammeln kann, der nur schwer beseitigt werden kann, ist in diese Fugen ein Füllstoff eingebracht. Zur Erzielung einer leichten Verlegbarkeit der Platten besteht dieser Füllstoff aus einer Leiste, die an der Stirnseite der Platte festgelegt ist. Diese Leiste bildet beim Verlegen der Platte einen Abstandshalter, so daß ohne weitere Maßnahmen eine konstante Fugenbreite erzielt wird. Außerdem werden die an den Stirnseiten der Platte festgelegten Leisten zusammen mit den Platten verlegt, so daß ein nachträgliches Ausfüllen der Fugen entfällt. Die Platten werden vielmehr gleichzeitig mit den Leisten verlegt. Es spielt dabei keine Rolle, ob die Leisten bereits beim Hersteller oder erst auf der Baustelle an der Platte festgelegt werden. Um eine einfache Verlegbarkeit der Platten zu gewährleisten, ist die zur Leiste benachbarte Platte zumindest senkrecht zur Plattenebenenerstreckung relativ zur Leiste verschiebbar. Damit kann jede Platte einfach in das Kies- bzw. Mörtelbett gedrückt und festgeklopft werden. Zusätzlich ist es vorteilhaft, wenn die benachbarte Platte entlang der an der Leiste anliegenden Stirnseite verschiebbar ist, um eine einfache Ausrichtung der Platten zueinander zu gewährleisten. Die verlegten Platten können nach Gebrauch samt den Leisten aus dem Bett entfernt und wieder verwendet werden. Vorzugsweise werden die Platten in das Bett eingeklopft, damit deren sichtbare Oberflächen fluchtend zueinander ausgerichtet sind. Um zu verhindern, daß sich zwischen der Leiste und der Platte Wasser ansammelt, ist die Leiste von Quernuten bzw. Durchbrechungen durchsetzt. Eindringendes Wasser kann auf diese Weise in das darunterliegende Bett abfließen, so daß keine Gefahr von Frostaufbrüchen besteht. Die Durchbrechungen können beispielsweise die Leiste quer durchsetzen, um das Wasser zur gegenüberliegenden Seite der Leiste zu leiten, falls dort ein ungehinderter Abfluß möglich ist. Das Wasser kann auf diese Weise zu der der Feder abgewandten Seite der Leiste gelangen, um dort abzufließen. Alternativ oder zusätzlich kann auch die Feder der Leiste von den Quernuten bzw. Durchbrechungen durchsetzt sein, um auf diese Weise einen vertikalen Abflußkanal zu erzeugen. Es ist daran gedacht, die Leiste bereits werkseitig an die Platte anzubringen, so daß die Verlegung auf der Baustelle besonders einfach erfolgt. Dabei bietet die Leiste der Platte einen zusätzlichen Schutz, so daß die Platte einfach abgestellt werden kann, ohne daß die Gefahr besteht, daß Kanten der Platten ausbrechen. Auf einen zusätzlichen Kantenschutz der Platten kann beim Transport daher verzichtet werden. Erstreckt sich die Leiste mit einem Schenkel bis unter die Feder, so weist dieser Schenkel bevorzugt im Bereich jeder Quernut bzw. Durchbrechung eine Nut auf, die einen ungehinderten Wasserablauf gewährleistet.

Zur einfachen Festlegung der Leiste an der Stirnseite der Platte hat sich eine Nut-Feder-Profilierung bewährt. Beispielsweise ist an der Platte eine Feder angeformt, die in eine Nut der Leiste eingreift. Die Festlegung der Leiste an der Platte erfolgt vorzugsweise über eine elastische Verformung der Leiste. Die Nut und die Feder sind dabei derart ausgebildet, daß die Oberfläche der Leiste entweder bündig mit der Plattenoberfläche abschließt oder geringfügig tiefer als die Plattenoberfläche zu liegen kommt. Auf diese Weise ist eine über den gesamten Belag konstante Höhe der Leiste im Verhältnis zur Plattenoberfläche gewährleistet.

Günstig ist hierbei, dass die Nut-Feder-Profilierung gemäß Anspruch 3 von einer in die Stirnseite der Platte eingeformten Nut und einer an die Leiste angeformten Feder gebildet ist. Da die Nut relativ schmal ausgebildet sein kann, muß auf diese Weise aus der harten Platte nur verhältnismäßig wenig Material abgearbeitet werden, was sich vorteilhaft auf die Bearbeitungszeit und den Verschleiß der Bearbeitungswerkzeuge auswirkt.

Gemäß Anspruch 2 ist die Feder der Leiste von den Quernuten bzw. Durchbrechungen durchsetzt. Auf diese Weise werden einfach vertikale Abflußkanäle erzeugt.

Um eine möglichst sichere Festlegung der Leiste an der Platte zu erzielen, ist es gemäß Anspruch 3 vorteilhaft, diese in Form von zwei elastisch aufspreizenden Stegen auszubilden. Diese Stege sind vorzugsweise gegen die Nutwandungen der Platten vorgespannt, so daß eine ausreichende Haltekraft der Leiste in der Nut gewährleistet ist.

Zusätzlich ist es gemäß Anspruch 4 günstig, wenn die Leiste an der Platte festgeklebt ist. Die Klebeverbindung muß nur bis zur Verlegung der Platten halten, so daß eine Vielzahl von Klebstoffen eingesetzt werden kann.

Um sowohl Längs- als auch Querfugen durch die Leiste auszufüllen, ist es gemäß Anspruch 5 günstig, wenn die Platte an mindestens zwei Stirnseiten mit den Leisten versehen ist. Im Falle von quadratischen Platten könnten die Leisten grundsätzlich an einander gegenüberliegenden Stirnseiten der Platte angebracht sein, wobei aneinander angrenzende Platten in diesem Fall um 90° zueinander verdreht werden müssen. Im Falle von rechteckigen Platten werden vorzugsweise aneinanderstoßende Stirnseiten der Platte mit den Leisten versehen. Auf diese Weise wird erreicht, daß nur eine einzige Plattensorte eingesetzt werden muß, um den Belag zu erstellen.

Damit die Leiste Ausdehnungen der Platte aufgrund von Temperaturschwankungen ausgleichen kann, ist es gemäß Anspruch 6 vorteilhaft, wenn die Leiste zumindest teilweise aus einem elastisch verformbaren Material besteht. Insbesondere ist daran gedacht, die Leiste aus Gummi, Latex bzw. einem Polymer, bevorzugt einem Polymerschaum, zu erstellen. Da die auszugleichenden Längenänderungen der Platten relativ gering sind, reicht es in der Regel aus, die Leisten nur teilweise aus dem elastisch verformbaren Material zu erstellen. Der überwiegende Teil der Leiste könnte grundsätzlich auch aus einem harten Material erstellt sein, was sich wiederum günstig auf die Abriebeigenschaften der Leistenoberseite auswirkt.

Zur Erzielung eines besonders vorteilhaften optischen Effekts ist es gemäß Anspruch 7 günstig, wenn die Leiste an ihrer sichtbaren Oberseite wenigstens teilweise aus Metall besteht. Die glänzende Metalloberfläche der Leiste ergibt einen besonders günstigen Kontrast zur Steinoberfläche der Platte. Außerdem ergibt sie eine besonders hohe Abriebfestigkeit der Leistenoberfläche.

Zur Erzielung einer leichten Verlegbarkeit der Platten zur Bildung des gewünschten Belags ist es gemäß Anspruch 8 günstig, wenn die Leiste an der der Platte abgewandten Seite eben ausgebildet ist. Vorzugsweise ist die an der Leiste anliegende Stirnseite der benachbarten Platte ebenfalls eben ausgebildet, so daß ein einfaches Einklopfen der Platte in das Bett möglich ist. Grundsätzlich könnten die Leiste bzw. die Platte im spitzen Winkel zur Plattenebenenerstreckung ausgerichtet sein. Zur Vermeidung von bruchempfindlichen Kanten der Platte wird jedoch eine rechtwinkelige Ausrichtung der abgewandten Seite der Leiste zur Plattenebenenerstreckung bevorzugt.

Um zu verhindern, daß die Leiste während des Einklopfens der Platte durch das Bett nach oben gedrückt wird, ist die Leiste gemäß Anspruch 9 gegenüber der Plattenunterseite verkürzt ausgebildet. Damit kann das Bettmaterial beim Einklopfen der Platte teilweise in die Fuge eindringen, ohne die Leiste zu beschädigen oder herauszudrücken.

Dies erleichtert die genaue, fluchtende Ausrichtung der Plattenoberflächen zueinander.

Zur Erzielung eines dichten Abschlusses des Fugenmaterials an der benachbarten Platte ist es gemäß Anspruch 10 günstig, wenn an der Leiste mindestens eine Dichtlippe vorgesehen ist. Diese Dichtlippe ist vorzugsweise an der Leiste angeformt und erstreckt sich über deren gesamte Länge. Diese Dichtlippe liegt federnd an der benachbarten Platte an und hält insbesondere Wasser ab, das in die Fuge eindringen könnte. Außerdem bildet die Dichtlippe einen elastisch nachgiebigen Abschluß zur benachbarten Platte, so daß die Fuge auch bei Temperaturschwankungen vollständig von der Leiste ausgefüllt ist.

Zur Erzielung einer vorteilhaften Verschwenkbarkeit der Dichtlippe an der Leiste ist es gemäß Anspruch 11 vorteilhaft, wenn die Dichtlippe mindestens eine Nut aufweist. Diese Nut verläuft vorzugsweise über die gesamte Länge der Leiste und bildet eine Schwenkachse für die Dichtlippe.

Außerdem ist es gemäß Anspruch 12 vorteilhaft, wenn in der Leiste eine Ausnehmung vorgesehen ist, in die die Dichtlippe eindringen kann. Insbesondere ist daran gedacht, die Ausnehmung derart auszubilden, daß die Dichtlippe vollständig hinter die Abschlußfläche der Leiste gedrückt werden kann. Dies stellt sicher, daß die angrenzende Platte dicht an die Leiste angedrückt werden kann, ohne daß die Dichtlippe stört.

Schließlich ist es gemäß Anspruch 13 günstig, an die Leiste vorzugsweise mehrere parallel zur Plattenebene ausgerichtete, vorspringende Rippen vorzusehen. Diese Rippen bilden günstige Anschlagflächen für die Stirnflächen der Platte. Außerdem sorgen diese Rippen für einen materialsparenden Aufbau der Leiste, wobei trotzdem eine ausreichend breite Fuge und eine satte stirnseitige Anlage der Platten an der Leiste gewährleistet ist.

Der Erfindungsgegenstand wird beispielhaft anhand der Zeichnung erläutert, ohne den Schutzumfang zu beschränken.

Es zeigt:
- Figur 1: eine räumliche Darstellung einer erfindungsgemäßen Ausführungsform eines Bodenbelags,
- Figur 2: eine räumliche Darstellung einer nicht erfindungsgemäßen Ausführungsform eines Bodenbelags,
- Figur 3: eine räumliche Darstellung einer Leiste mit Quernuten,
- Figur 4: eine räumliche Darstellung einer Leiste mit Durchbrechungen,
- Figur 5: eine räumliche Darstellung einer Leiste mit runder Feder,
- Figur 6: eine räumliche Darstellung einer Leiste mit schwalbenschwanzförmiger Feder und
- Figur 7: eine räumliche Darstellung einer Leiste mit geteilter Feder.

Figur 1 zeigt eine räumliche Schnittdarstellung eines Belags 1, insbesondere eines Bodenbelags. Der Belag 1 besteht aus einzelnen Platten 2, 2', die in ein Bett 3 aus losem Kies eingeklopft sind. Alle Platten 2, 2' des Belags 1 sind im wesentlichen gleich ausgebildet.

In dem Ausschnitt gemäß Figur 1 ist zu ersehen, daß an der Platte 2 eine Leiste 4 festgelegt ist, die eine Fuge 4' zwischen den Platten 2, 2' ausfüllt. Eine vergleichbare Leiste 4 ist auch an der Platte 2' vorgesehen, die jedoch in Figur 1 nicht zu sehen ist. Zur Festlegung der Leiste 4 an der Platte 2 ist in eine Stirnseite 5 der Platte 2 eine Nut 6 eingeformt, die sich parallel zur Ebenenerstreckung der Platte 2 erstreckt. In diese Nut 6 greift eine Feder 7 der Leiste 4 ein, die in der Nut 6 der Platte 2 im Preßsitz gehalten ist. Zusätzlich ist daran gedacht, die Leiste 4 mit der Platte 2 zu verkleben. Die Lagen der Nut 6 und der Feder 7 an der Platte 2 bzw. der Leiste 4 sind derart bemessen, daß die sichtbare Oberseite 8 der Leiste 4 geringfügig unter der Oberfläche 9 der Platte 2 zu liegen kommt.

Die Leiste 4 ist an ihrer Unterseite 10 gegenüber der Platte 2 verkürzt ausgebildet, so daß sich zwischen den Platten 2, 2', der Leiste 4 und dem Bett 3 ein Hohlraum 11 ergibt. Dieser Hohlraum 11 kann sich beim Einklopfen der Platten 2, 2' in das Bett 3 teilweise mit einer Kiesanhäufung 12 aus dem Bett 3 füllen. Damit ist ein exaktes Ausnivellieren der Platten 2, 2' zueinander möglich, ohne daß die Leiste 4 aus ihrem Sitz an der Platte 2 herausgedrückt wird.

Die Leiste 4 ist an der der Platte 2 bzw. der Feder 7 abgewandten Seite 13 eben ausgebildet. Die anschließende Platte 2' ist an ihrer der Leiste 4 zugewandten Stirnseite 14 ebenfalls eben ausgebildet, so daß sich die Platte 2' relativ zur Leiste 4 vertikal zur Ebenenerstreckung der Platten 2, 2' sowie in Längserstreckung der Leiste 4 verschieben läßt. Dies erleichtert das Einklopfen der Platten 2, 2' in das Bett 3.

Figur 2 zeigt eine nicht erfindungsgemäße Ausführungsform eines Belags 1, wobei gleiche Bezugszeichen gleiche Teile benennen. Im Unterschied zur Ausführungsform gemäß Figur 1 weist die Platte 2 an ihrer Stirnseite 5 die Feder 7 auf, während in die Leiste 4 die Nut 6 eingearbeitet ist.

Bei beiden Ausführungsformen gemäß den Figuren 1 und 2 kann Wasser, welches zwischen der Leiste 4 und der Platte 2' eindringt, ungehindert in das Bett 3 abfließen, so daß ein Wasserstau zuverlässig verhindert wird.

Um zu verhindern, daß zwischen der Leiste 4 und der Platte 2 eindringendes Wasser sich stauen kann, weist die Feder 7 der Leiste 4 gemäß Figur 3 Quernuten 15 auf. Diese Quernuten 15 sind über die Länge der Leiste 4 gleichmäßig verteilt und bilden Abflußkanäle für eindringendes Wasser. Diese Quernuten 15 erstrecken sich teilweise in den vertikalen Schenkel 18 der Leiste 4 hinein, um einen ungehinderten Abfluß zu gewährleisten.

Figur 4 zeigt eine alternative Ausführungsform einer Leiste 4, wobei gleiche Bezugszeichen wieder gleiche Teile benennen. Die Leiste 4 besitzt zusammen mit ihrer Feder 7 einen L-förmigen Querschnitt, um den Hohlraum 11 zwischen den Platten 2, 2', der Leiste 4 und dem Bett 3 zu vergrößern. Zum Abfluß von eindringendem Wasser weist die Feder 7 Durchbrechungen 16 auf, die über die Länge der Leiste 4 verteilt sind. Diese Durchbrechungen 16 schwächen die Feder 7 nicht so stark wie Quernuten 15, so daß sich für die Leiste 4 ein verbesserter Halt an der Platte 2 ergibt.

An der Oberseite 8 weist die Leiste 4 eine Abdeckung 17 aus Metall auf, die winkelartig geformt ist. Diese Abdekkung 17 besteht aus einem Metallblech und erstreckt sich nahezu über die gesamte Breite der Fuge zwischen den Platten 2 und 2'. Diese Abdeckung 17 ergibt einen vorteilhaften optischen Eindruck. Es ist auch daran gedacht, die Abdeckung 17 an den anderen gezeigten Ausführungsformen der Leiste 4 anzubringen.

Die Figur 5 zeigt eine weitere alternative Ausführungsform der Leiste 4, wobei gleiche Bezugszeichen wieder gleiche Teile benennen. Im Unterschied zur Ausführungsform gemäß Figur 3 weist die Feder 7 einen teilkreisförmigen Querschnitt auf, wobei die Nut 6 der Platte 2 entsprechend ausgebildet ist. Diese Ausbildung hat den Vorteil, daß die Nut 6 einfacher in die Stirnseite 5 der Platte 2 eingearbeitet werden kann.

Die Figur 6 zeigt eine weitere alternative Ausführungsform der Leiste 4, wobei gleiche Bezugszeichen wiederum gleiche Teile benennen. Bei dieser Ausführungsform ist die Feder 7 im Querschnitt schwalbenschwanzförmig ausgebildet, um eine besonders feste Verbindung zwischen der Leiste 4 und der Platte 2 zu erzielen.

An der Leiste 4 ist außerdem an der der Feder 7 abgewandten Seite eine Dichtlippe 19 angeformt, die sich über die gesamte Länge der Leiste 4 erstreckt. Diese Dichtlippe 19 weist eine Längsnut 20 auf, die für die Dichtlippe 19 eine Schwenkachse bildet. Der nach unten gerichtete, frei Abschnitt der Dichtlippe 19 ist um diese Nut 20 schwenkbar gehalten. Im Bereich der Dichtlippe 19 weist die Leiste 4 außerdem eine Ausnehmung 21 auf, die ein vollständiges Eindrücken der Dichtlippe 19 in die Leiste 4 ermöglicht. Die Dichtlippe 19 ist in ihrem unteren Bereich gekrümmt ausgebildet, um ein Verhaken mit der benachbarten Platte 2' beim Auftreten von Setzungen .zu verhindern. Es ist auch daran gedacht, die Dichtlippe 19 an den anderen Ausführungsformen der Leiste 4 anzubringen.

Schließlich zeigt die Figur 7 eine weitere Ausführungsform der Leiste 4, wobei gleiche Bezugszeichen gleiche Teile benennen. Die Feder 7 dieser Leiste 4 ist bei dieser Ausführungsform zweigeteilt und besteht aus zwei Stegen 22. Diese Stege 22 weisen in ihren Endbereichen außenseitige Verstärkungen 23 auf, die einen besonders sicheren Haltegriff der Feder 7 in der Nut 6 der Platte 2 gewährleisten. Um eine Überbeanspruchung der Stege 22 beim Einstecken in die Nut 6 der Platte 2 zu verhindern, sind die Stege 22 im Verbindungsbereich mit den vertikalen Schenkeln 18 durch eine zylindrische Ausnehmung 24 freigestellt. Diese zylindrische Ausnehmung 24 bildet in den Stegen 22 außerdem eine Querschnittsverengung, die als Schwenkachse für die Stege 22 dient.

Die Leiste 4 weist mehrere über deren Länge verteilte Quernuten 15 auf, von denen in Figur 7 nur eine dargestellt ist. Diese Quernut 15 durchsetzt die gesamte Feder 7 und den unteren Bereich des vertikalen Schenkels 18 vollständig. Damit ergibt sich ein Wasserdurchtrittskanal durch die Feder 7 und zur gegenüberliegenden Seite der Leiste 4. Zur Kompensation der von der Quernut 15 hervorgerufenen Schwächung der Stabilität der Leiste 4 weist diese im oberen Bereich des vertikalen Schenkels 18 längsverlaufende Rippen. 25 auf. Diese Rippen 25 bilden außerdem Anschlagflächen für die Stirnflächen 14 der Platte 2, so daß sich bei materialsparender Ausbildung der Leiste 4 eine ausreichend breite Fuge 4' einstellt. Entsprechende Rippen 25 sind im vertikalen Schenkel 18 auch an der der Feder 7 gegenüberliegenden Seite vorgesehen.

Die Feder 7 ist von der stirnseitigen Endfläche 26 der Leiste 4 beabstandet, um einen federlosen Endbereich 27 der Leiste 4 auszubilden. Dies erleichtert die Montage der Leiste 4 an zwei aneinanderstoßenden Stirnflächen 14 der Platte 2, ohne daß die Federn 7 sich gegenseitig in der Nut 6 der Platte 2 behindern würden. Andernfalls müßte die gesamte Leiste einschließlich der Feder 7 auf Gährung geschnitten werden, was relativ aufwendig ist.

Die Leiste 4 besteht vorzugsweise aus Kunststoff, insbesondere Polyethylen oder Polyvinylchlorid, zumal sich diese Kunststoffe besonders leicht im Spritzgieß- oder Extrudierverfahren formen lassen.

### Bezugszeichenliste

- 1: Belag
- 2, 2': Platte
- 3: Bett
- 4: Leiste
- 4': Fuge
- 5: Stirnseite
- 6: Nut
- 7: Feder
- 8: Oberseite
- 9: Oberfläche
- 10: Unterseite
- 11: Hohlraum
- 12: Kiesanhäufung
- 13: Abgewandte Seite
- 14: Stirnseite
- 15: Quernut
- 16: Durchbrechung
- 17: Abdeckung
- 18: vertikaler Schenkel
- 19: Dichlippe
- 20: Nut
- 21: Ausnehmung
- 22: Steg
- 23: Verstärkung
- 24: Ausnehmung
- 25: Rippe
- 26: Endfläche
- 27: Endbereich

## Patentansprüche

1. Belag, bestehend aus einzelnen Platten (2, 2'), aus mineralischem Material, wobei zwischen Stirnseiten (5, 13) der Platten (2, 2') Fugen (4') vorgesehen sind, in die mindestens eine an der Stirnseite (5) der Platte (2) festgelegte Leiste (4) eingebracht ist, wobei die benachbarte Platte (2') zumindest senkrecht zur Plattenebenenerstreckung relativ zur Leiste (4) verschiebbar ist, **dadurch gekennzeichnet, daß** die Leiste (4) über eine Nut-Feder-Profilierung (6, 7) an der Platte (2) festgelegt ist, wobei die Nut-Feder-Profilierung (6, 7) von einer an der Stirnseite (5) der Platte (2) eingeformten Nut (6) und einer an der Leiste (4) angeformten Feder (7) gebildet ist, wobei die Leiste (4) zur Ableitung von zwischen der Leiste (4) und der Platte (2, 2') eindringendem Wasser von Quernuten (15) und/oder Durchbrechungen (16) durchsetzt ist.

2. Belag nach Anspruch 1, **dadurch gekennzeichnet, daß** die Nut-Feder-Profilierung (6, 7) eine von den Quernuten (15) und/oder Durchbrechungen (16) durchsetzte Feder (7) aufweist.

3. Belag nach Anspruch 1 oder 2, **dadurch gekennzeichnet, daß** die Feder (7) mindestens zwei elastisch aufspreizende Stege (22) aufweist.

4. Belag nach mindestens einem der Ansprüche 1 bis 3, **dadurch gekennzeichnet, daß** die Leiste (4) an der Platte (2) festgeklebt ist.

5. Belag nach mindestens einem der Ansprüche 1 bis 4, **dadurch gekennzeichnet, daß** an mindestens zwei vorzugsweise aneinanderstoßenden Stirnseiten (5) der Platte (2) die Leisten (4) festgelegt sind.

6. Belag nach mindestens einem der Ansprüche 1 bis 5, **dadurch gekennzeichnet, daß** die Leiste (4) zumindest teilweise aus einem elastisch verformbaren Material, insbesondere Gummi, Latex und/oder einem Polymer besteht.

7. Belag nach mindestens einem der Ansprüche 1 bis 6, **dadurch gekennzeichnet, daß** die Leiste (4) zumindest an ihrer sichtbaren Oberfläche (8) wenigstens teilweise aus Metall (17) besteht.

8. Belag nach mindestens einem der Ansprüche 1 bis 7, **dadurch gekennzeichnet, daß** die Leiste (4) an der der Platte (2) abgewandten Seite (13) im wesentlichen eben ausgebildet ist.

9. Belag nach mindestens einem der Ansprüche 1 bis 8, **dadurch gekennzeichnet, daß** die Leiste (4) gegenüber der Plattenunterseite verkürzt ausgebildet ist.

10. Belag nach mindestens einem der Ansprüche 1 bis 9, **dadurch gekennzeichnet, daß** die Leiste (4) zumindest an der Platte (2) abgewandten Seite (13) mindestens eine Dichtlippe (19) aufweist.

11. Belag nach Anspruch 10, **dadurch gekennzeichnet, daß** die Dichtlippe (19) mindestens eine längs zur Leite (4) verlaufende Nut (20) aufweist, die eine Schwenkachse für die Dichtlippe (19) bildet.

12. Belag nach Anspruch 10 oder 11, **dadurch gekennzeichnet, daß** die Leiste (4) im Bereich der Dichtlippe (19) eine Ausnehmung (21) aufweist, in die die Dichtlippe (19) eingreifen kann.

13. Belag nach mindestens einem der Ansprüche 1 bis 12, **dadurch gekennzeichnet, daß** die Leiste (4) mindestens eine längs ausgerichtete, vorspringende Rippe (25) aufweist.

## Claims

1. Surfacing, comprising individual slabs (2, 2') of mineral material, wherein joints (4') are provided between end faces (5, 13) of the slabs (2, 2'), into which joints at least one strip (4) fastened to the end face (5) of the slab (2) is inserted, wherein the adjacent slab (2') can be displaced relative to the strip (4) at least perpendicularly to the extension of the slab plane, **characterized in that** the strip (4) is fastened to the slab (2) via a tongue and groove profiling (6, 7), wherein the tongue and groove profiling (6, 7) is formed by a groove (6) formed on the end face (5) of the slab (2) and a tongue (7) formed on the strip (4), wherein the strip (4) is traversed by transverse grooves (15) and/or through-passages (16) in order to drain water penetrating between the strip (4) and the slab (2, 2').

2. Surfacing according to Claim 1, **characterized in that** the tongue and groove profiling (6, 7) comprises a tongue (7) traversed by the transverse grooves (15) and/or through-passages (16).

3. Surfacing according to Claim 1 or 2, **characterized in that** the tongue (7) has at least two elastically expanding webs (22).

4. Surfacing according to at least one of Claims 1 to 3, **characterized in that** the strip (4) is firmly attached to the slab (2) by adhesive bonding.

5. Surfacing according to at least one of Claims 1 to 4, **characterized in that** the strips (4) are fastened to at least two preferably abutting end faces (5) of the slab (2).

6. Surfacing according to at least one of Claims 1 to 5, **characterized in that** the strip (4) at least partially consists of an elastically deformable material, in particular rubber, latex and/or a polymer.

7. Surfacing according to at least one of Claims 1 to 6, **characterized in that** the strip (4) consists at least partially of metal (17) at least on its visible surface (8).

8. Surfacing according to at least one of Claims 1 to 7, **characterized in that** the strip (4) is designed to be substantially planar on the side (13) facing away from the slab (2).

9. Surfacing according to at least one of Claims 1 to 8, **characterized in that** the strip (4) is designed to be shortened with respect to the underside of the slab.

10. Surfacing according to at least one of Claims 1 to 9, **characterized in that** the strip (4) has at least one sealing lip (19) at least on the side (13) facing away from the slab (2).

11. Surfacing according to Claim 10, **characterized in that** the sealing lip (19) has at least one groove (20) which extends longitudinally with respect to the strip (4) and which forms a pivot axis for the sealing lip (19).

12. Surfacing according to Claim 10 or 11, **characterized in that** the strip (4) has a recess (21) in the region of the sealing lip (19), into which recess the sealing lip (19) can engage.

13. Surfacing according to at least one of Claims 1 to 12, **characterized in that** the strip (4) has at least one longitudinally oriented, projecting rib (25).

## Revendications

1. Revêtement constitué de dalles individuelles (2, 2') en matière minérale, des joints (4') étant prévus entre les côtés frontaux (5, 13) des dalles (2, 2'), dans lesquels au moins une baguette (4) fixée au côté frontal (5) de la dalle (2) est introduite, la dalle adjacente (2') pouvant être déplacée au moins perpendiculairement à l'étendue du plan de dalle par rapport à la baguette (4), **caractérisé en ce que** la baguette (4) est fixée à la dalle (2) par le biais d'un profilage à rainure et languette (6, 7), le profilage à rainure et languette (6, 7) étant formé par une rainure (6) formée sur le côté frontal (5) de la dalle (2) et une languette (7) formée sur la baguette (4), la baguette (4) étant traversée par des rainures transversales (15) et/ou des interruptions (16) pour évacuer l'eau pénétrant entre la baguette (4) et la dalle (2, 2').

2. Revêtement selon la revendication 1, **caractérisé en ce que** le profilage à rainure et languette (6, 7) présente une languette (7) traversée par les rainures transversales (15) et/ou les interruptions (16).

3. Revêtement selon la revendication 1 ou 2, **caractérisé en ce que** la languette (7) présente au moins deux nervures (22) s'écartant élastiquement.

4. Revêtement selon au moins l'une quelconque des revendications 1 à 3, **caractérisé en ce que** la baguette (4) est collée fixement à la dalle (2).

5. Revêtement selon au moins l'une quelconque des revendications 1 à 4, **caractérisé en ce que** les baguettes (4) sont fixées sur au moins deux côtés frontaux (5) de la dalle (2) butant de préférence l'un contre l'autre.

6. Revêtement selon au moins l'une quelconque des revendications 1 à 5, **caractérisé en ce que** la baguette (4) se compose au moins en partie d'un matériau déformable élastiquement, en particulier de caoutchouc, de latex et/ou d'un polymère.

7. Revêtement selon au moins l'une quelconque des revendications 1 à 6, **caractérisé en ce que** la baguette (4) se compose au moins sur sa surface visible (8) au moins en partie de métal (17).

8. Revêtement selon au moins l'une quelconque des revendications 1 à 7, **caractérisé en ce que** la baguette (4) est réalisée essentiellement à plan sur le côté (13) opposé à la dalle (2).

9. Revêtement selon au moins l'une quelconque des revendications 1 à 8, **caractérisé en ce que** la baguette (4) est réalisée sous forme raccourcie par rapport au côté inférieur de la dalle.

10. Revêtement selon au moins l'une quelconque des revendications 1 à 9, **caractérisé en ce que** la baguette (4) présente au moins une lèvre d'étanchéité (19) au moins sur le côté (13) opposé à la dalle (2).

11. Revêtement selon la revendication 10, **caractérisé en ce que** la lèvre d'étanchéité (19) présente au moins une rainure (20) s'étendant longitudinalement par rapport à la baguette (4), qui forme un axe de pivotement pour la lèvre d'étanchéité (19).

12. Revêtement selon la revendication 10 ou 11, **caractérisé en ce que** la baguette (4) présente, dans la région de la lèvre d'étanchéité (19), un évidement (21) dans lequel la lèvre d'étanchéité (19) peut s'engager.

13. Revêtement selon au moins l'une quelconque des revendications 1 à 12, **caractérisé en ce que** la baguette (4) présente au moins une ailette saillante (25) orientée longitudinalement.
